# EUROPÄISCHE PATENTSCHRIFT

(11) **EP 0 079 036 B1**
(45) Veröffentlichungstag und Bekanntmachung des Hinweises auf die Patenterteilung: **11.09.1985**
(21) Anmeldenummer: 82110113.6
(22) Anmeldetag: 03.11.1982
(51) Int. Cl.: H01R 13/447

(54) **Klappdeckel für Gehäuse elektrischer Geräte**
Snap cover for housings of electrical apparatuses
Couvercle rabattable pour boîtes pour appareils électriques

(30) Priorität: 05.11.1981 DE 3143960
(43) Veröffentlichungstag der Anmeldung: 18.05.1983
(73) Patentinhaber: BROWN, BOVERI & CIE Aktiengesellschaft, 68309 Mannheim (DE)
(72) Erfinder: Schulte-Lippern, Günter, D-5880 Lüdenscheid (DE)
(74) Vertreter: Kempe, Wolfgang, Dr.

## Beschreibung

Die Erfindung betrifft einen Klappdeckel für Gehäuse elektrischer Geräte, insbesondere Schalter und Steckdosen, mit an einer Gehäuseabdeckung an Lagerböcken seitlich vorstehend angeformten Lagerzapfen zur Drehlagerung des Klappdeckels mittels in diesem eingeformten Lagerungen, wobei in mindestens einer Lagerung eine Drehfeder zur Schließung des Klappdeckels derart angeordnet ist, daß sie mit ihrem einen Federschenkel am Klappdeckel und mit ihrem anderen Federschenkel an der Gehäuseabdeckung abgestützt ist.

Bei einer bekannten Einrichtung dieser Art wird erreicht, daß die Elemente zur Lagerung und Halterung des Klappdeckels an der Gehäuseabdeckung diesen Teilen materialeinheitlich aus demselben Werkstoff angeformt sind, wobei eine elastische Ausbildung von Klappdeckel und Gehäuseabdeckung nicht erforderlich ist (DE-A-2 254 222). Dabei sind Klappdeckel und Gehäuseabdeckung im Bereich der Lagerung jeweils mit einer stufenartigen Aussparung versehen, wodurch der Klappdeckel in einer bestimmten Öffnungslage zwischen den Lagerstellen axial verschiebbar und von einer Seite zwischen beiden Lagerstellen herausnehmbar bzw. einsetzbar ist. Um zu verhindern, daß der Klappdeckel bei einem in Gebrauch befindlichen Gerät von der Abdeckung wieder gelöst werden kann, sind die stufenartigen Aussparungen so angeordnet, daß der Klappdeckel nur bei einem Öffnungswinkel von mehr als 180° einsetzbar ist. Eine solche Anordnung ist somit nur bei unmittelbar an einer Wand befestigbaren Gehäuseabdeckplatten, z. B. für Unterputz-Installation oder dgl., anwendbar, so daß der Klappdeckel nicht in eine Winkellage von mehr als 180° aufgeklappt werden kann. Somit scheidet eine solche Ausbildung bei Gehäusen für Aufputzanordnung völlig aus. Durch die stufenartige Aussparungen ist eine solche Ausbildung auch nur bei einer relativ flachen Gehäuseabdeckung anwendbar, da bei einer über der Wand stärker auftragenden dickeren Abdeckung im Bereich der Lagerung durch die stufenartigen Aussparungen eine unschöne Lücke sichtbar wäre. Da in der axial verschobenen Lage des Klappdeckels zur Gehäuseabdekkung die Schließfeder im gespannten Zustand sich befindet, muß zu deren Montage der Klappdeckel mit der eingesetzten Schließfeder in geschlossener Lage auf die Gehäuseabdeckung aufgesetzt werden, um die Schließfeder in ihrem in dieser Lage weitgehend entspannten Zustand mit ihrem an der Abdeckung sich abstützenden Schenkel zunächst montieren zu können. Der somit vorerst auf nur einem Zapfen lagernde Klappdeckel muß dann in die Öffnungsstellung gedreht werden, um die axiale Verschiebung zu bewirken, damit er dann auf den zweiten Lagerzapfen gesteckt werden kann. Hierdurch ergibt sich eine äußerst umständliche und schwierige Montage.

Bei einer durch das DE-U-7 316 211 bekanntgewordenen Klappdeckellagerung ist die Montage des Klappdeckels an den Lagerzapfen der Abdeckung bereits äußerst einfach ausgeführt, indem der Klappdeckel Lagerungen mit seitlich offenen Schlitzen aufweist, mit denen er auf Gelenkzapfen der Gehäuseabdeckung aufgerastet werden kann. Hierbei sind die Gelenkzapfen an der Gehäuseabdeckung bündig mit der Außenkante abschließend in Ausnehmungen angeordnet. Durch die Ausnehmungen werden somit innerhalb der Gehäuseabdeckung Durchbrüche geschaffen, so daß eine solche Klappdeckelanordnung nur bei einfachen, dem Berührungsschutz dienenden Abdeckungen anwendbar ist. Bei Abdeckungen wassergeschützter Geräte ist somit eine solche Anordnung nicht verwertbar. Hierbei ist es auch zwingend erforderlich, daß der Klappdeckel durch eine Schließfeder zwangsweise geschlossen wird. Über die Anordnung einer Schließfeder bei der bekannten Einrichtung sind jedoch keine konkreten Hinweise zu entnehmen.

Aufgabe der Erfindung ist es, eine Klappdekkelanordnung in der eingangs beschriebenen Art derart zu verbessern, daß der Klappdeckel mit der Drehfeder leicht an der Gehäuseabdeckung montiert werden kann. Dabei soll es möglich sein, daß der Öffnungswinkel des Klappdeckels etwa 180" beträgt.

Erfindungsgemäß wird dies dadurch gelöst, daß die Lagerungen des Klappdeckels mittels eines seitlich offenen Schlitzes auf die Lagerzapfen quer zu deren Achsrichtung aufrastbar sind und daß der an der Gehäuseabdeckung abgestützte Federschenkel der Drehfeder radial nach innen gebogen in einem Querschlitz des Lagerzapfens einliegt.

Eine weitere Ausführungsform der Erfindung besteht darin, daß der den Federschenkel aufnehmende Lagerzapfen einen Durchmesser aufweist, der etwa dem der Drehfeder entspricht.

Zur Erleichterung des Aufsteckens des Klappdeckels auf die Lagerzapfen weist der Durchmesser des den Federschenkel aufnehmenden Lagerzapfens in Aufsteckrichtung des Klappdekkels Abflachungen auf.

Eine weitere Ausführungsform der Erfindung besteht darin, daß der radial nach innen gebogene Federschenkel gegenüber dem Querschlitz des Lagerzapfens eine Winkelvorspannung aufweist und daß der Querschlitz in Richtung dieser Winkelvorspannung mit einer durch eine Anschrägung gebildeten Erweiterung versehen ist.

Hierdurch wird es möglich, daß die in den Klappdeckel eingesetzte Drehfeder mit ihrem an der Gehäuseabdeckung abgestützten Federschenkel leicht in den Querschlitz des Lagerzapfens eingefädelt werden kann.

Zur weiteren Erleichterung dieses Einfädelns des Federschenkels kann der seitlich offene Schlitz der Lagerungen in Richtung der Winkelvorspannung des Federschenkels zur Lagerachse versetzt angeordnet sein.

Der Klappdeckel nach der Erfindung ist in der Zeichnung in einem Ausführungsbeispiel dargestellt. Es zeigt
Fig. 1 eine Darstellung der Gehäuseabdekkung mit angelenktem Klappdeckel in geöffneter Stellung,
Fig. 2 einen Längsschnitt durch die Klappdekkellagerung gern. Schnittlinie 11-11 der Fig. 1,
Fig. 3 eine Ansicht der Gehäuseabdeckung ohne Klappdeckel,
Fig. 4 eine Seitenansicht der Gehäuseabdekkung mit Klappdeckel in Schließstellung,
Fig. 5 einen Teilschnitt durch die Gehäuseabdeckung und eine Teilansicht des Klappdeckels nach Schnittlinie V-V der Fig. 1, vor Aufstecken des Klappdeckels auf die Lagerzapfen der Gehäuseabdeckung.

Die Gehäuseabdeckung 1 besitzt für die Schwenklagerung des Klappdeckels 2 an einer Seite auf seiner Oberfläche Lagerböcke 3 mit seitlich vorstehend angeformten und gegeneinander gerichteten Lagerzapfen 4 und 5. Wie insbesondere aus der Fig. 4 ersichtlich, ist zur Erzielung einer geschmackvollen äußeren Ausgestaltung von Gehäuseabdeckung 1 und Klappdeckel 2 der Klappdeckel in einer äußeren Aufnahme der Gehäuseabdeckung 1 einliegend ausgeführt. Für seine Lagerung an der Gehäuseabdeckung 1 besitzt der Klappdeckel 2 Ansätze mit Lagerungen 6 und 7 mit einem seitlich offenen Schlitz 8 bzw. 9. Wie insbesondere aus der Darstellung in Fig. 5 erkennbar ist, ist die Lagerung 7 kreisrund ausgeführt, indem dieser Kreis einen Umfang von etwa 270° umfaßt, woran sich der offene Schlitz 9 anschließt, der nach außen mit angeformten Rundungen eine Erweiterung aufweist, wodurch ein leichtes Aufstecken des Klappdekkels auf den Lagerzapfen 5 ermöglicht ist. Die Lagerung 6 mit ihrem seitlich offenen Schlitz 8 ist dementsprechend ausgeführt.

Die Lagerung 7 ist dabei gleichzeitig für die Aufnahme einer Drehfeder 10 ausgebildet, wofür sie einen parallel zum Schlitz 9 liegenden weiteren Schlitz 12 aufweist, für die Aufnahme eines Federschenkels 11 der Drehfeder 10. Der andere Federschenkel 13 für die Abstützung der Drehfeder 10 an der Gehäuseabdeckung 1 ist radial nach innen gebogen und in einem Querschlitz 14 des Lagerzapfens 5 gelagert. Dabei ist dieser Federschenkel 13 in seiner Länge so ausgeführt, daß er den Durchmesser der Drehfeder 10 nicht überragt. Wie insbesondere aus der Fig. 5 ersichtlich, besitzt der Federschenkel 13 der Drehfeder 10 gegenüber dem Querschlitz 14 eine gewisse Vorspannung. Für ein leichtes Einfügen des Federschenkels 13 in den Querschlitz 14 ist dieser in Richtung der Winkelvorspannung des Federschenkels 13 mit einer durch eine Anschrägung 15 gebildeten Erweiterung versehen. Die Montage des Klappdeckels 2 mit der Drehfeder 10 und die zuverlässige Einfügung des Federschenkels 13 in den Schlitz 14 wird noch weiter dadurch erleichtert, daß der seitlich offene Schlitz 8 und 9 der Lagerungen 6 und 7 in Richtung der Winkelvorspannung des Federschenkels 13 zur Lagerachse 17 versetzt angeordnet ist. Der den Federschenkel 13 aufnehmende Lagerzapfen 5 der Gehäuseabdeckung 1 besitzt zweckmäßig einen Durchmesser, der etwa dem der Drehfeder 10 entspricht. Der Lagerzapfen 4 und die Lagerung 6 können einen dem Lagerzapfen 5 und der Lagerung 7 entsprechenden Durchmesser aufweisen, sie können aber auch, wie im vorliegenden Beispiel, in ihrem Durchmesser kleiner ausgeführt sein. Wie aus der Fig. 5 noch ersichtlich, ist der Lagerzapfen 5 für ein erleichtertes Aufstecken des Klappdeckels 2 mit in Aufsteckrichtung des Klappdeckels 2 verlaufenden Abflachungen 16 versehen.

Durch diese Ausgestaltung ist es möglich, eine einfache und zuverlässige Lagerung eines Klappdeckels an einer Gehäuseabdeckung vorzunehmen, bei der im Bereich der Klappdeckellagerung keine nach außen offenen Schlitze oder Öffnungen entstehen, die das geschmackvolle Äußere der Abdeckung und des Klappdekkels stören würden. Insbesondere sind in dem Bereich der Lagerung der Schenkelfeder für den an der Abdeckung 1 gelagerten Federschenkel keine Schlitze am Klappdeckel 2 erforderlich, die sich ergeben, wenn ein ausreichender Öffnungswinkel für den Klappdeckel erzielt werden soll.

## Patentansprüche

1. Klappdeckel für Gehäuse elektrischer Geräte, insbesondere Schalter und Steckdosen, mit einer Gehäuseabdeckung (1), die Lagerböcke (3) aufweist mit seitlich vorstehend angeformten Lagerzapfen (4, 5) zur Drehlagerung des Klappdeckels (2) mittels in diesem eingeformten Lagerungen (6, 7), wobei in mindestens einer Lagerung eine Drehfeder (10) zur Schließung des Klappdeckels (2) derart angeordnet ist, daß sie mit ihrem einen Federschenkel (13) an der Gehäuseabdeckung (1) abgestützt ist, dadurch gekennzeichnet, daß die Lagerungen (6, 7) des Klappdeckels (2) mittels eines seitlich offenen Schlitzes (8, 9) auf die Lagerzapfen (4, 5) quer zu deren Achsrichtung aufrastbar sind und daß der an der Gehäuseabdeckung (1) abgestützte Federschenkel (13) der Drehfeder (10) radial nach innen gebogen in einem Querschlitz (14) des Lagerzapfens (5) einliegt.

2. Klappdeckel nach Anspruch 1, dadurch gekennzeichnet, daß der den Federschenkel (13) aufnehmende Lagerzapfen (5) einen Durchmesser aufweist, der etwa dem der Drehfeder (10) entspricht.

3. Klappdeckel nach den Ansprüchen 1 und 2, dadurch gekennzeichnet, daß der Durchmesser des den Federschenkel (13) aufnehmenden Lagerzapfens (5) in Aufsteckrichtung des Klappdeckels (2) Abflachungen (16) aufweist.

4. Klappdeckel nach einem der Ansprüche 1 bis 3, dadurch gekennzeichnet, daß der radial nach innen gebogene Federschenkel (13) gegenüber dem Querschlitz (14) des Lagerzapfens (5) eine Winkelvorspannung aufweist und daß der Querschlitz (14) in Richtung dieser Winkelvorspannung mit einer durch eine Anschrägung (15) gebildeten Erweiterung versehen ist.

5. Klappdeckel nach einem der Ansprüche 1 bis 4, dadurch gekennzeichnet, daß der seitlich offene Schlitz (8, 9) der Lagerungen (6, 7) in Richtung der Winkelvorspannung des Federschenkels (13) zur Lagerachse (17) versetzt angeordnet ist.

## Claims

1. Hinged lid for the housings of electrical equipment, especially switches and sockets, having a housing cover (1) which has mounting blocks (3) having laterally projecting, integrally formed pivot pins (4, 5) for pivotably mounting the hinged lid (2) by means of mounting portions (6, 7) moulded in the latter, with a torsion spring (10) for closing the hinged lid (2) being arranged in at least one mounting portion in such a way that it is supported by one of its spring legs (13) against the housing cover (1), characterised in that the mounting portions (6,7) of the hinged lid (2) can be locked onto the pivot pins (4,5) at right angles to their axial direction by means of a laterally open slot (8, 9), and that the spring leg (13), supported against the housing cover (1), of the torsion spring (10) is bent radially inwards and is located in a transverse slot (14) of the pivot pin (5).

2. Hinged lid according to claim 1, characterised in that the pivot pin (5) which accommodates the spring leg (13) has a diameter which approximately corresponds to that of the torsion spring (10).

3. Hinged lid according to claims 1 and 2, characterised in that the diameter of the pivot pin (5) which accommodates the spring leg (13) has flats (16) in the mount-on direction of the hinged lid (2).

4. Hinged lid according to one of claims 1 to 3, characterised in that the spring leg (13) which is bent radially inwards has an angular initial tension relativ to the slot (14) of the pivot pin (5) and that the slot (14), in the direction of this angular inital tension, is provided with an extension which is formed by a chamfer (15).

5. Hinged lid according to one of claims 1 to 4, characterised in that the laterally open slot (8, 9) of the mounting portions (6, 7) is arranged in an offset manner to the mounting axis (17) in the direction of the angular initial tension of the spring leg (13).

## Revendications

1. Couvercle basculant pour boîtiers d'appareils électriques, en particulier d'interrupteurs et den prises, comportant un capot (1) de boîtier qui présente des mentonnets de support (3) munis de tourillons (4, 5) venus de moulage et saillant latéralement en vue du montage rotatif du couvercle basculant (2) au moyen d'éléments de montage (6, 7) ménagés dans ce dernier, au moins l'un des éléments de montage logeant un ressort de torsion (10) assurant la fermeture du couvercle basculant (2) et disposé de telle sorte qu'il soit en appui par l'une (13) de ses branches contre le capot (1) du boîtier, caractérisé par le fait que les éléments de montage (6, 7) du couvercle basculant (2) peuvent être encliquetés sur les tourillons (4, 5), perpendiculairement au sens axial de ces derniers, par l'intermédiaire d'une fente (8, 9) ouverte latéralement; et par le fait que la branche (13) du ressort de torsion (10), qui prend appui contre le capot (1) du boîtier, est cintrée radialement vers l'intérieur et s'engage dans une fente transversale (14) du tourillon (5).

2. Couvercle basculant selon la revendication 1, caractérisé par le fait que le tourillon (5) recevant la branche (13) du ressort présente un diamètre qui correspond approximativement à celui du ressort de torsion (10).

3. Couvercle basculant selon les revendications 1 et 2, caractérisé par le fait que le pourtour du tourillon (5) recevant la branche (13) du ressort comporte des méplats (16) dans la direction de l'emboîtement du couvercle basculant (2).

4. Couvercle basculant selon l'une des revendications 1 à 3, caractérisé par le fait que la branche (13) du ressort cintrée radialement vers l'intérieur présente une précharge angulaire par rapport à la fente transversale (14) du tourillon (5); et par le fait que, dans la direction de cette précharge angulaire, la fente transversale (14) est pourvue d'un élargissement formé par un biseau (15).

5. Couvercle basculant selon l'une des revendications 1 à 4, caractérisé par le fait que la fente (8, 9) des éléments de montage (6, 7) ouverte latéralement est décalée par rapport à l'axe de portée (17), dans la direction de la précharge angulaire de la branche (13) du ressort.
